# EUROPÄISCHE PATENTSCHRIFT

(11) **EP 1 548 673 B1**
(45) Veröffentlichungstag und Bekanntmachung des Hinweises auf die Patenterteilung: **11.04.2007**
(21) Anmeldenummer: 04030215.0
(22) Anmeldetag: 21.12.2004
(51) Int. Cl.: G08B 13/196

(54) **Beleuchtungseinrichtung für eine Überwachungskamera**
Lighting arrangement for a surveillance camera
Arrangement d'éclairage pour un appareil-photo de surveillance

(30) Priorität: 23.12.2003 DE 10360761
(43) Veröffentlichungstag der Anmeldung: 29.06.2005
(73) Patentinhaber: Airbus Deutschland GmbH, 21129 Hamburg (DE)
(72) Erfinder: Fischell, Michael, Dr.-Ing., 28816 Stuhr (DE); Timml, Martin, Dipl.-Ing., 25879 Süderstapel (DE)
(74) Vertreter: Klöpper, Ute

(56) Entgegenhaltungen:
- WO-A-99/04378
- DE-A1- 10 064 098
- US-A- 5 089 895
- US-A1- 2002 125 435
- PATENT ABSTRACTS OF JAPAN Bd. 017, Nr. 148 (E-1338), 24. März 1993 (1993-03-24) & JP 04 313986 A (MATSUSHITA ELECTRIC WORKS LTD), 5. November 1992 (1992-11-05)

## Beschreibung

Die Erfindung betrifft eine Beleuchtungseinrichtung für eine Überwachungskamera mit mehreren, jeweils eine Leuchtmittelachse Lma_{1,...,n} aufweisenden Leuchtmitteln Lm_{1,...,n,} wobei die Leuchtmittel Lm_{1,...,n} entlang einer Kreislinie um die optische Achse O der Überwachungskamera herum angeordnet sind und benachbarte Leuchtmittel Lm_{1,...,n} gleiche Abstände zueinander aufweisen.

Zur Überwachung von sicherheitsrelevanten Bereichen in Passagierflugzeugen werden verbreitet Überwachungskameras eingesetzt, die für Strahlung im nahen Infrarotbereich und/oder auch Licht im sichtbaren Bereich empfindlich sind. Derartige Überwachungskameras werden beispielsweise zur Überwachung von Cockpittüren, von Passagiertüren sowie des Innenraums von Passagierflugzeugen eingesetzt. Bei vollständiger Dunkelheit, wie sie zum Beispiel bei Nachtflügen auftritt, ist es auch bei der Verwendung von Infrarotüberwachungskameras, die vor allem für Infrarotlicht empfindlich sind, erforderlich, den Aufnahmebereich zusätzlich auszuleuchten. Zu diesem Zweck werden Beleuchtungseinrichtungen mit Leuchtmitteln verwendet, die Strahlung im nahen Infrarotbereich oder im Bereich des sichtbaren Lichts abgeben. Als Leuchtmittel finden in diesem Zusammenhang zum Beispiel Infrarotleuchtdioden oder einfache Leuchtdioden, die Licht im sichtbaren Bereich abgeben, verbreitet Anwendung.

Bei hergebrachten Ausführungsformen von Beleuchtungseinrichtungen für Überwachungskameras nach dem Stand der Technik ist eine parallele Anordnung der Kameraoptik und der Beleuchtungseinrichtung üblich. Um eine effektive Ausleuchtung des Aufnahmebereiches bzw. des Aufnahmeraumes vor der Überwachungskamera zu erzielen, sind die Infrarotleuchtdioden (IRED) bzw. die Leuchtdioden (LED) entweder mit der Kameraoptik hinter einer Abdeckscheibe angeordnet oder die Dioden befinden sich separat angeordnet auf der Gehäusefront. Die Abstrahlrichtung derartiger Beleuchtungseinrichtungen wird infolge der zur Kameraoptik parallelen Anordnung der Infrarotleuchtdioden bzw. der Leuchtdioden vor allem durch die Abstrahlwinkel der Dioden bestimmt.

Aus der US 2002/0125435 A1 sind ein Verfahren sowie eine Vorrichtung zur Detektion von Objekte bekannt. Hierbei sind mindestens eine Beleuchtungseinrichtung mit einer Strahlungsquelle sowie eine Kamera oberhalb einer Überwachungsfläche angeordnet Die von der Strahlungsquelle, beispielsweise einer Infrarot-Laserdiode, ausgesandte Strahlung wird von der Überwachungsfläche bzw, einem in deren Bereich befindlichen Objekt reflektiert und von der Kamera aufgefangen. Die Beleuchtungseinheit weist neben der Strahlungsquelle ein optisches Gitter im Strahlengang zur Erzeugung eines Musters sowie eine Linsenoptik auf. Mit einem entsprechenden Gitter ist auch die Kamera versehen. In einer Bildverarbeitungseinheit erfolgt ein Vergleich zwischen dem aktuell von der Kamera aufgefangenen Bild und einem in einem Bildspeicher abgelegten Bild. Durch die Überlagerung der Muster ergeben sich Moiré-Effekte, mittels derer sich Objekte im Überwachungsbereich kontrastreicher abbilden und sicherer erkennen lassen.

Aus der US 5 089 895 ist ferner eine vollgekapselte TV-Kamera sowie ein Verfahren zu deren Herstellung bekannt. Die Kamera ist konzentrisch von einer Vielzahl von kreisförmig und gleichmäßig zueinander beabstandet angeordneten Leuchtdioden als Beleuchtungseinrichtung umgeben. Die Achsen der Leuchtdioden verlaufen nicht parallel zur optischen Achse der TV-Kamera, sondern liegen in einer, die optische Achse der Kamera umschließenden, gedachten Kegelmantelfläche. Die gesamte Anordnung aus Kamera und Beleuchtungsanordnung wird zur hermetischen Verkapselung in eine teilbare Form eingebracht, die zum Vergießen vollständig mit einem Kunststoffmaterial aufgefüllt wird. Abschließend wird die vollständig vergossene Anordnung entformt.

Die vorbekannten Ausführungsformen von Beleuchtungseinrichtungen führen häufig zu einer Überbelichtung der Bildmitte des mit der Überwachungskamera gewonnennen Bildes, weil die Hauptstrahlungsintensität der Dioden in Richtung der Kameraoptik und damit auf das Zentrum des Aufnahmeobjektes weist. Hieraus folgt ein hoher Kontrastunterschied zwischen der Bildinformation in der Bildmitte und den Randbereichen des Bildes, wodurch zum Beispiel die automatische Auswertung der Bildinhalte durch geeignete Bildverarbeitungsalgorithmen zur Bilderkennung, zur Erkennung der Zugangsberechtigung und dergleichen erschwert wird. Weiterhin können sicherheitsrelevante Gegenstände gerade im Randbereich des Bildes nicht sicher identifiziert werden, weil die Bildmitte überstrahlt abgebildet wird.

Es ist Aufgabe der vorliegenden Erfindung, die vorbekannten Beleuchtungseinrichtungen für Überwachungskameras dahingehend zu verbessern, dass eine gleichmäßige Ausleuchtung des mit Überwachungskamera kontrollierten Aufnahmebereiches bzw. des Aufnahmeraumes und des hieraus gewonnenen Bildes gegeben ist, damit sich im Ergebnis ein hoher Kontrast über die gesamte Bildfläche hinweg einstellt.

Diese Aufgabe wird durch die Beleuchtungseinrichtung gemäß dem Patentanspruch 1 gelöst. Erfindungsgemäß verlaufen die Leuchtmittelachsen Lma_{1,...,n} nicht parallel zu einer optischen Achse O der Überwachungskamera,wobei die Kreislinie in einer zur optischen Achse O senkrecht stehenden Leuchtmittelebene E mit einer x-Achse und einer hierzu senkrecht verlaufenden y-Achse liegt und die Leuchtmittelachsen Lma_{1,...,n} mit der optischen Achse O jeweils unterschiedliche Winkel *φ*_{1,...,n} von etwa 30° bis 60° und mit der x-Achse jeweils unterschiedliche Winkel *θ*_{1,...,n} in einem Bereich zwischen 0° und 360° einschließen.
Hierdurch wird eine gleichmäßige Ausleuchtung des Aufnahmebereiches bzw. des Aufnahmeraumes vor der Überwachungskamera mittels der Beleuchtungseinrichtung erreicht. Eine unerwünschte Überstrahlung des Aufnahmeobjektes in Richtung der optischen Achse erfolgt nicht mehr. Der Kontrast des mittels der erfindungsgemäßen Beleuchtungseinrichtung gewonnen Bildes ist über die gesamte Bildfläche hinweg gleichmäßig hoch und zudem gut geeignet für eine Auswertung mittels automatisierter Bildverarbeitungsalgorithmen. Möglicherweise sicherheitsrelevante Gegenstände und Details im Randbereich des Bildes lassen sich gut erkennen.

Weitere bevorzugte Ausführungsformen der Erfindung sind in den Ansprüchen 2 bis 6 niedergelegt Weitere Vorteile ergeben sich aus der nachfolgenden Detailbeschreibung der erfindungsgemäßen Beleuchtungseinrichtung.

In der Zeichnung zeigen:
- **Fig. 1**: Eine Draufsicht auf die Beleuchtungseinrichtung,
- **Fig. 2**: eine Seitenansicht der Beleuchtungseinrichtung gemäß der Fig. 1,
- **Fig. 3**: eine schematische Darstellung der Strahlungsverteilung der Beleuchtungseinrichtung,
- **Fig. 4**: eine Testaufnahme mit einer herkömmlichen Beleuchtungseinrichtung und
- **Fig. 5**: eine Testaufnahme mit der erfindungsgemäßen Beleuchtungseinrichtung.

Die **Fig. 1** zeigt die Beleuchtungseinrichtung 1 in einer Ansicht von oben. Die Beleuchtungseinrichtung 1 umgibt eine Überwachungskamera 2 mit einem Objektiv 3. Das Objektiv 3 ist mit einer Blende 4 versehen, um eine Blendung der Überwachungskamera 2 durch die Beleuchtungseinrichtung 1 weitgehend zu vermeiden. Die Überwachungskamera 2 weist eine zur Zeichenebene bzw. zu einer durch eine x- und y-Achse aufgespannten Leuchtmittelebene E senkrecht stehende optische Achse O auf. Der Pfeil an der optischen Achse O weist in Richtung eines in der Zeichnung der besseren Übersichtlichkeit halber nicht näher dargestellten, vor der Überwachungskamera 2 im Überwachungsraum bzw. im Überwachungsbereich befindlichen Aufnahmeobjektes. Im gezeigten Ausführungsbeispiel der erfindungsgemäßen Beleuchtungseinrichtung 1 sind das Objektiv 3 sowie die Blende 4 rotationssymmetrisch in Bezug auf die optische Achse O positioniert. Abweichend von dieser gezeigten Anordnung sind auch andere Positionierungen, beispielsweise eine exzentrische Anordnung der Überwachungskamera 2, der Blende 4 sowie der Beleuchtungseinrichtung 1 möglich.

Die Beleuchtungseinrichtung 1 umfasst im gezeigten Ausführungsbeispiel der Fig. 1 acht Leuchtmittel Lm_{1,...,n}, die entlang einer Kreislinie 6 angeordnet sind und die in der durch die x- und y-Achse aufgespannten Leuchtmittelebene E liegen. Hierbei weisen die Leuchtmittel Lm_{1,...,n} jeweils gleiche Abstände zum benachbarten Leuchtmittel Lm_{1,...,n} auf. Die Leuchtmittel Lm_{1,...,n} weisen jeweils eine Leuchtmittelachse Lma_{1,...,n} auf und geben Strahlung im nahen Infrarotbereich bzw. Strahlung im sichtbaren Bereich im Wesentlichen in Richtung des Pfeils auf der jeweiligen Leuchtmittelachse Lma_{1,...n} ab. Die Orientierung der Leuchtmittelachsen Lma_{1,...,n} entspricht somit der Hauptabstrahlungsrichtung des betreffenden Leuchtmittels Lm_{1,...,n}.

Die Anordnung der Leuchtmittel Lm_{1,...,n} kann auch auf andere Art und Weise als in der in Fig. 1 gezeigten Positionierung erfolgen. Denkbar ist zum Beispiel die Positionierung der Leuchtmittel Lm_{1,...,n} entlang einer quadratischen, rechteckigen oder elliptischen Linie um die Überwachungskamera 2 herum. Alternativ ist auch eine statistisch über die Fläche verteilte Anordnung der Leuchtmittel Lm_{1,...,n} denkbar. Weiterhin ist es nicht erforderlich, dass die Leuchtmittel Lm_{1,...,n} in einer Leuchtmittelebene E angeordnet sind. So ist es beispielsweise denkbar, dass die Leuchtmittel Lm_{1,...,n} in Bezug auf die optische Achse O verschiedene Höhenpositionen aufweisen und in verschiedenen, parallel zur Leuchtmittelebene E verlaufenden Ebenen angeordnet sind. Weiterhin ist die Anzahl der Leuchtmittel Lm_{1,...,n} nicht auf die im Ausführungsbeispiel gezeigte Anzahl von acht Leuchtmitteln Lm_{1,...,n} beschränkt.

Als Leuchtmittel Lm_{1,...,n} werden - in Abhängigkeit von der spektralen Empfindlichkeit der eingesetzten Überwachungskamera 2 - vorzugsweise Infrarotleuchtdioden (IR-ED) bzw. Leuchtdioden (LED), die Licht vor allem im sichtbaren Bereich abstrahlen, eingesetzt. Die Leuchtdioden bzw. die Infrarotleuchtdioden haben den Vorteil einer langen Lebensdauer und einer geringen Erschütterungsempfindlichkeit. Demzufolge sind Dioden nahezu wartungsfrei. Anstelle der Dioden können auch andere Leuchtmittel Lm_{1,...,n} eingesetzt werden, wie beispielsweise Infrarotlaser, Infrarotlaserdioden oder Glühlampen.

Im Ausführungsbeispiel der Fig. 1 schließt die Leuchtmittelachse Lma₁ des ersten Leuchtmittels Lm₁ mit einer x-Achse beispielsweise einen Winkel θ₁ von etwa 45° ein. Die y-Achse ist zur x-Achse rechtwinklig angeordnet. Die Winkel θ_{2,...,n} zwischen den übrigen Leuchtmittelachsen Lma_{2,...,n} der Leuchtmittel Lm_{2,...,n} und der x-Achse erhöhen sich vorzugsweise in Abhängigkeit von deren Position auf der Kreislinie 6 jeweils in 45°-Schritten, weisen also Werte von etwa 90°, 135°, 180°, 225°, 270°, 315° sowie 360° auf. Grundsätzlich können die Winkel θ_{1,...,n} jeden Wert zwischen 0° und 360° einnehmen. Hierbei sollte die jeweilige Leuchtmittelachse Lma_{1,...,n} jedoch vorzugsweise so ausgerichtet sein, dass diese nicht ausschließlich zur Kamera 2 bzw. zur Blende 4 weist. Hierdurch ist sichergestellt, dass die Hauptabstrahlungsrichtung eines jeden Leuchtmittels Lm_{1,...,n} im Wesentlichen nach Außen, von der Überwachungskamera 2 und der optischen Achse O weggerichtet ist. Eine wie im Ausführungsbeispiel der Fig. 1, 2 gezeigte, gleichmäßige Erhöhung des Winkels θ in Abhängigkeit von der Position des Leuchtmittels Lm_{1,..,n} auf der Kreislinie 6 ist nicht notwendig.

Die eingesetzte Anzahl der Leuchtmittel Lm_{1,...,n} und deren Ausrichtung ist vor allem von deren Strahlungsintensität, der Größe und der Geometrie des mit der Überwachungskamera kontrollierten Überwachungsbereiches bzw. des Überwachungsraumes abhängig. In Abhängigkeit von diesen Parametern können andere Werte für den Winkel θ in Abhängigkeit von der Anordnung der Leuchtmittel Lm_{1,...,n} auf der Kreislinie 6 erforderlich sein, um eine optimale Wiedergabe eines Aufnahmeobjektes zu erreichen.

In Versuchen hat sich eine Anzahl von sieben rotationssymmetrisch um die optische Achse O herum angeordneten Leuchtmitteln Lm_{1,...,n} zur Kontrolle kleinerer Überwachungsräume bzw. Überwachungsbereiche als besonders vorteilhaft erwiesen. Die Versuchsanordnung ist der Übersichtlichkeit halber nicht in den Figuren dargestellt. Die sieben Leuchtmittel Lm_{1,..,7} sind in diesem Fall ausgehend von einer "12 Uhr-Position" auf einer Kreislinie entlang, gleichmäßig zueinander beabstandet angeordnet. "12 Uhr-Position" bedeutet in diesem Zusammenhang, dass das Leuchtmittel Lm₁ im oberen Schnittpunkt zwischen der y-Achse und der Kreislinie angeordnet ist bzw. dessen Leuchtmittelachse Lmaₘ₁ in diesem Punkt in Richtung der y-Achse weist. Ausgehend von der "12 Uhr-Position" des ersten Leuchtmittels Lm₁, schließen die weiteren Leuchtmittelachsen Lma_{2,...,7} der Leuchtmittel Lm_{2,...,7} mit der x-Achse im Uhrzeigersinn beispielsweise jeweils Winkel θ_{1,...,7} von 90°±10°, 230°±10°, 255°±10°, 270°±10°, 270°±10°, 285°±10°, 320°±10° ein.

Die **Fig. 2** stellt die erfindungsgemäße Beleuchtungseinrichtung 1 in einer Seitenansicht dar. Die optische Achse O steht senkrecht auf der x-Achse. In der Darstellung sind der besseren grafischen Darstellung halber fünf Leuchtmittel Lm_{5,6,7,n,1} exemplarisch dargestellt. Die Leuchtmittelachsen Lma_{5,6,7,n,1} dieser Leuchtmittel Lm_{5,6,7,n,1} schließen mit der optischen Achse O jeweils Winkel ϕ_{5,6,7,n,1} von etwa 45° ein. In Versuchen haben sich für den Winkel ϕ_{1,...,n} Werte zwischen 30° und 60° als geeignet erwiesen. Ein Wert von ϕ_{1,...,n} von ungefähr 45° hat sich als besonders vorteilhaft erwiesen. Werte für den Winkel ϕ_{1,...,n}, die außerhalb des Bereichs von 30° bis 60° liegen, führen zu einer signifikanten Verschlechterung der mit der Überwachungskamera 2 erzielten Abbildungsergebnisse bzw. des gewonnen Bildes.

Die **Fig. 3** zeigt eine normierte Darstellung der mittels der erfindungsgemäßen Beleuchtungseinrichtung 1 erreichten Beleuchtungsintensitäten im Überwachungsbereich bzw. Überwachungsraum vor der Beleuchtungseinrichtung 1 entlang der optischen Achse O sowie der x- und der y-Achse. Die Winkelzahlen am Halbkreis entsprechen der jeweiligen Raumrichtung. Eine durchgezogen dargestellte Intensitätskurve 7 spiegelt die Intensitätsverteilung der Strahlung wieder, die mit bekannten Beleuchtungseinrichtungen üblicherweise erzielt wird, bei der die Leuchtmittelachsen parallel zur optischen Achse O der Kamera ausgerichtet sind. Die räumliche Intensitätsverteilung der Strahlung im Raum ergibt sich durch eine Rotation der Intensitätskurve 7 um die optische Achse O, sodass sich insgesamt eine "keulenförmige", räumliche Intensitätsverteilung ergibt. Die Höhenerstreckung der Kurve 7 in Richtung der optischen Achse O ist ein Maß für die Intensität der Strahlung in diesem Bereich. Bei der Winkelzahl von 0° schneidet die Intensitätskurve 7 die optische Achse O. In diesem Punkt erreicht die Strahlungsintensität ein Maximum. Zum Vergleich mit der Intensitätskurve 7 ist eine, sich unter Einsatz der erfindungsgemäßen Beleuchtungseinrichtung 1 ergebende Intensitätskurve 8 punktiert dargestellt.

In der schematischen Darstellung der Fig. 3 ist zu erkennen, dass die Intensität der Strahlung im näheren Umkreis der optischen Achse O im Fall der Intensitätskurve 7 deutlich höher ist, als bei der Intensitätskurve 8. Weiterhin ist die Intensitätskurve 7 höher und schmaler, wohingegen die Intensitätskurve 8 niedriger und breiter ausgebildet ist. Dies bedeutet im Ergebnis, dass sich durch die erfindungsgemäße Beleuchtungseinrichtung 1 eine bessere und vor allem gleichmäßigere Ausleuchtung des sich vor der Kamera befindlichen Überwachungsbereiches bzw. des Überwachungsraumes ergibt. Hierdurch folgt eine gleichmäßigere Kontrastverteilung des mit der Überwachungskamera 2 und der Beleuchtungseinrichtung 1 erzeugten Bildes. Das Bild lässt sich hierdurch besser mittels automatisierter Bildverarbeitungsalgorithmen bearbeiten und auswerten. Die erfindungsgemäße Beleuchtungseinrichtung vermeidet eine nur punktuelle Ausleuchtung eines im Bereich der optischen Achse O befindlichen Aufnahmeobjektes innerhalb des Überwachungsbereiches bzw. des Überwachungsraumes, die bei bekannten Ausführungsformen von Beleuchtungseinrichtungen zu lokal unerwünscht hohen Kontrastunterschieden des erzeugten Bildes führt. Eine Überstrahlung eines sich beispielsweise in geringer Entfernung vor der Überwachungskamera befindenden Gesichtes einer Person erfolgt nicht.

Insgesamt wird der Überwachungsbereich bzw. der Überwachungsraum gleichmäßiger mittels der erfindungsgemäßen Beleuchtungseinrichtung 1 ausgeleuchtet. Die Überwachungskamera 2 erzeugt daher ein Überwachungsbild mit einem über die gesamte Bildfläche hinweg guten Kontrast. Insbesondere Gegenstände und Details, die sich außerhalb der Bildmitte bzw. entfernt von der optischen Achse O der Überwachungskamera 2 befinden, werden deutlich besser abgebildet. Die so gewonnenen Bilder können leichter manuell oder mit geeigneten Bildverarbeitungsalgorithmen - beispielsweise zur automatisierten Bildererkennung, zur automatisierten Zugangskontrolle oder dergleichen - ausgewertet und bearbeitet werden.

Hierdurch ergibt sich eine signifikante Erhöhung der Sicherheit der Überwachung von gefährdeten Bereichen, wie zum Beispiel in Zivilflugzeugen, da Details wie zum Beispiel Waffen oder andere gefährliche Gegenstände, die eine Person beispielsweise in der Nähe des Körpers oder in der Hand mitführt, auch im Randbereich der Überwachungsbilder leichter erkannt werden können. Die Beleuchtungseinrichtung 1 muss hierbei selbstverständlich an die Geometrie bzw. Beschaffenheit des zu überwachenden Raumes bzw. Bereiches angepasst werden. Die Anpassung erfolgt wie vorstehend beschrieben im Einzelfall durch die geeignete Auswahl der Anzahl und Art der Leuchtmittel, deren Strahlungsstärke, deren Abstrahlcharakteristik sowie deren Ausrichtung im Raum in Bezug auf die optische Achse O (Winkel ϕ, θ) der Überwachungskamera 2.

Die **Fig. 4** zeigt ein Testbild, das mittels einer bekannten Beleuchtungseinrichtung mit einer Infrarotüberwachungskamera gemacht wurde. In der **Fig. 5** ist ein Testbild dargestellt, welches unter Verwendung der erfindungsgemäßen Beleuchtungseinrichtung 1 und einer Infrarotüberwachungskamera erstellt wurde.

Zu erkennen ist, dass der Kontrast des Testbildes in der Fig. 4 im Grenzbereich zwischen der Gesichtsfläche der abgebildeten Person und dem Hintergrund zwar etwas höher ausfällt, als der Kontrast des Bildes nach der Fig. 5 insgesamt. Doch Gegenstände und Details, die sich außerhalb der Bildmitte des Testbildes in Fig. 4 befinden, lassen sich nur schlecht erkennen, weil der Kontrast zum Bildrand hin infolge der punktuellen Überstrahlung des Überwachungsbereiches bzw. des Überwachungsraumes entlang der optischen Achse O der Überwachungskamera 2 rapide abnimmt (vgl. Fig. 4). Dagegen ermöglicht die gleichmäßigere Kontrastverteilung über die Gesamtfläche des Testbildes der Fig. 5 eine bessere Auswertung des Bildinhaltes über die Gesamtfläche des Bildes hinweg. Eine Überstrahlung der Bildmitte wird durch die erfindungsgemäße Beleuchtungseinrichtung 2 vermieden. Gegenstände und Details, die sich außerhalb der Bildmitte des Testbildes nach der Fig. 5 befinden, werden kontrastreich, demzufolge detailreich und somit gut auswertbar wiedergegeben.

Mit der erfindungsgemäßen Beleuchtungseinrichtung gewonnene Bilder lassen sich mithin manuell oder durch automatisierte Bildverarbeitungsalgorithmen, beispielsweise zur Bilderkennung oder zur Überprüfung von Zugangsberechtigungen, besser auswerten. Insbesondere werden möglicherweise sicherheitsrelevante, gefährliche Gegenstände und Details außerhalb der Bildmitte gut erkennbar dargestellt und abgebildet.

Anwendungsgebiete für die erfindungsgemäße Beleuchtungseinrichtung sind unter anderem Fluggastkabinen, Gepäck- und Güterbereiche in Flugzeugen, Passagiertüren in Flugzeugen, sowie Cockpittüren in Flugzeugen. Die erfindungsgemäße Beleuchtungseinrichtung ist indes nicht auf die Anwendung im Bereich der zivilen und militärischen Luftfahrt beschränkt. Denkbar sind Anwendungen in weiteren sicherheitsrelevanten Bereichen, wie zum Beispiel die Raumüberwachung in Gebäuden, die Überwachung von Außenflächen von Gebäuden oder dergleichen sowie die Kontrolle von Aufenthaltsbereichen von Passagieren in Transporteinrichtungen des öffentlichen Nah- und Fernverkehrs.

Die Leuchtmittel Lm_{1,...,n} der erfindungsgemäßen Beleuchtungseinrichtung 1 weisen im Falle der Verwendung einer Infrarotüberwachungskamera, die vor allem für Strahlung im nahen Infrarotbereich des elektromagnetischen Spektrums empfindlich ist, Infrarotleuchtdioden (IRED) auf. Für eine weitere Ausführungsvariante der Erfindung, bei der die Überwachungskamera 2 im Wesentlichen nur für sichtbares Licht sensitiv ist, weisen die Leuchtmittel vorzugsweise weiße Leuchtdioden (LED) auf, die vorzugsweise Licht im mit dem menschlichen Auge sichtbaren Bereich des elektromagnetischen Spektrums abgeben.

### Bezugszeichenliste

- 1: Beleuchtungseinrichtung
- 2: Überwachungskamera
- 3: Objektiv
- 4: Blende
- 5: Leuchtmittel
- 6: Kreislinie
- 7: Intensitätskurve
- 8: Intensitätskurve
- O: optische Achse
- L: Leuchtmittelebene
- Lm_{1,...,n}: Leuchtmittel
- Lma_{1,...,n}: Leuchtmittelachse
- θ_{1,...,n}: Winkel
- ϕ_{1,...,n}: Winkel

## Patentansprüche

1. Beleuchtungseinrichtung (1) für eine Überwachungskamera (2) mit mehreren, jeweils eine Leuchtmittelachse Lma_{1,...,n} aufweisenden Leuchtmitteln Lm_{1,...,n} wobei die Leuchtmittel Lm_{1,...,n} entlang einer Kreislinie (6) um die optische Achse O der Überwachungskamera (2) herum angeordnet sind und benachbarte Leuchtmittel Lm_{1,...,n} gleiche Abstände zueinander aufweisen, **dadurch gekennzeichnet, dass** die Leuchtmiffelachsen Lma_{1,...,n} nicht parallel zu einer optischen Achse O der Überwachungskamera (2) verlaufen, wobei die Kreislinie (6) in einer zur optischen Achse O senkrecht stehenden Leuchtmittelebene E mit einer x-Achse und einer hierzu senkrecht verlaufenden y-Achse liegt und die Leuchtmittelachsen Lma_{1,...,n} mit der optischen Achse O jeweils unterschiedliche Winkel *φ*_{1,...,n} von etwa 30° bis 60° und mit der x-Achse jeweils unterschiedliche Winkel *θ*_{1,...,n} in einem Bereich zwischen 0° und 360° einschließen.

2. Beleuchtungseinrichtung (1) nach Anspruch 1, **dadurch gekennzeichnet dass** eine einstückige, die Leuchtmittel Lm_{1,...,n} beinhaltende Leuchtfläche vorgesehen ist

3. Beleuchtungseinrichtung (1) nach Anspruch 1 oder 2, **dadurch gekennzeichnet dass** die Leuchtfläche die optische Achse O umschließt und beispielsweise eine kreisringförmige, eine elliptische oder eine andere geometrische Gestalt aufweist.

4. Beleuchtungseinrichtung (1) nach einem der Ansprüche 1 bis 3, **dadurch gekennzeichnet, dass** die Leuchtmittel Lm_{1,...,n} für das menschliche Auge unsichtbare Strahlung, insbesondere im nahen Infrarotbereich, abgeben,

5. Beleuchtungseinrichtung (1) nach einem der Ansprüche 1 bis 4, **dadurch gekennzeichnet, dass** die Leuchtmittel Lm_{1,...,n} für das menschliche Auge sichtbare Strahlung abgeben.

6. Beleuchtungseinrichtung (1) nach einem der Ansprüche 1 bis 5, **dadurch gekennzeichnet, dass** die Leuchtmittel Lm_{1,...,n} beispielsweise Infrarotleuchtdioden (IRED), Leuchtdioden (LED), Infrarotlaserdioden, Laserdioden, Glühlampen, Halogenlampen, Gasentladungslampen, Glimmlampen, Leuchtstofflampen, Elektrolumineszenzelemente oder andere Strahlung emittierende Mittel aufweisen.

## Claims

1. An illumiation device (1) for a monitoring camera (2) comprising plural lighting means Lm_{1...n} each having a lighting means axis Lma_{1...n}, wherein the lighting means Lm_{1...n} being arranged along a circle line (6) around the optical axis O of the monitoring camera (2) and adjacent lighting means Lm_{1...n} having an equal distance to each other, **characterized in that** the lighting means axes Lma_{1...n} are not in parallel to the optical axis O of the monitoring camera (2), wherein the circle line (6) being on a lighting means plane E perpenticular to the optical axis O having an x-axis and a y-axis perpenticular thereto, and the light means axes Lma_{1...n} include different angles φ_{1,...,n} of about 30 degree to 60 degree with the optical axis O and different angles Φ_{1,...,n} within an area between 0 degree and 360 degree with the x-axis.

2. An illumination device (1) according to claim 1, **characterized in that** a one piece lighting surface is provided comprising the lighting means Lm_{1...n}.

3. An illumination device (1) according to claim 1 or 2, **characterized in that** the lighting surface encloses the optical axis O and comprises, for example, a circular, elliptical or other geometric structure.

4. An illumination device (1) according to any one of claims 1 to 3, **characterized in that** the lighting means Lm_{1...n} emit radiation which is invisible for the human eye.

5. An illumination device (1) according to any one of claims 1 to 3, **characterized in that** the lighting means Lm_{1...n} emit radiation which is visible for the human eye.

6. An illumination device (1) according to any one of claims 1 to 4, **characterized in that** the lighting means Lm_{1...n} for example include infrared light emitting diodes (IRED), light emitting diodes (LED), infrared laser diodes, laser diodes, bulbs, halogen lamps, gas discharge lamps, glow lamps, fluorescents lamps, electorluminescence elements or other radiation emitting means.

## Revendications

1. Dispositif d'éclairage (1) pour une caméra de surveillance (2) comprenant plusieurs moyens d'éclairage Lm_{1...n} présentant chacun un axe de moyen d'éclairage Lma_{1...n,} les moyens d'éclairage Lm_{1...n} étant disposés le long d'un cercle (6) tout autour de l'axe optique O de la caméra de surveillance (2) et des moyens d'éclairage voisins Lm_{1...n} présentant des distances mutuelles égales, **caractérisé en ce que** les axes des moyens d'éclairage Lma_{1...n} ne s'étendent pas parallèlement à un axe optique O de la caméra de surveillance (2), le cercle (6) se situant dans un plan des moyens d'éclairage E perpendiculaire à l'axe optique O avec un axe x et un axe y perpendiculaire à ce dernier et les axes des moyens d'éclairage Lma_{1...n} formant chacun avec l'axe optique O des angles différents Φ_{1...n} d'environ 30° à 60° et avec l'axe x des angles différents *θ*_{1...n} dans une plage comprise entre 0° et 360°.

2. Dispositif d'éclairage (1) suivant la revendication 1, **caractérisé en ce qu'**il est prévu une surface d'éclairage monobloc contenant les moyens d'éclairage Lm_{1...n}.

3. Dispositif d'éclairage (1) suivant l'une des revendications 1 et 2, **caractérisé en ce que** la surface d'éclairage entoure l'axe optique O et présente par exemple une configuration en anneau de cercle, elliptique ou une autre configuration géométrique.

4. Dispositif d'éclairage (1) suivant l'une des revendications 1 à 3, **caractérisé en ce que** les moyens d'éclairage Lm_{1...n} émettent un rayonnement invisible pour l'oeil humain, en particulier dans le domaine infrarouge proche.

5. Dispositif d'éclairage (1) suivant l'une des revendications 1 à 4, **caractérisé en ce que** les moyens d'éclairage Lm_{1...n} émettent un rayonnement visible pour l'oeil humain.

6. Dispositif d'éclairage (1) suivant l'une des revendications 1 à 5, **caractérisé en ce que** les moyens d'éclairage Lm_{1...n} comportent par exemple des diodes électroluminescentes à rayonnement infrarouge (RED), des diodes électroluminescentes (LED), des diodes laser infrarouge, des diodes laser, des lampes à incandescence, des lampes à halogène, des lampes à décharge, des lampes au néon, des tubes fluorescents, des éléments électroluminescents ou autres moyens émettant un rayonnement.
